# EUROPÄISCHE PATENTSCHRIFT

(11) **EP 0 964 958 B1**
(45) Veröffentlichungstag und Bekanntmachung des Hinweises auf die Patenterteilung: **28.12.2005**
(21) Anmeldenummer: 98959818.0
(22) Anmeldetag: 31.10.1998
(51) Int. Cl.: E01C 23/088

(54) **Verfahren zum Abfräsen von Verkehrsflächen**
Method for milling road traffic surfaces
Procédé pour friser des surfaces de circulation routière

(30) Priorität: 19.12.1997 DE 19756676
(43) Veröffentlichungstag der Anmeldung: 22.12.1999
(73) Patentinhaber: WIRTGEN GmbH, 53578 Windhagen (DE)
(72) Erfinder: HÄHN, Günter, D-53639 Königswinter (DE)
(74) Vertreter: Dallmeyer, Georg
(86) Internationale Anmeldenummer: PCT/EP1998/006899
(87) Internationale Veröffentlichungsnummer: WO 1999/032726

(56) Entgegenhaltungen:
- EP-A- 0 547 378
- WO-A-95/16228
- US-A- 4 473 319

## Beschreibung

Die Erfindung betrifft ein Verfahren zum Abfräsen von Verkehrsflächen mit einer Fräswalze, einer Fräsmaschine bzw. einer Vorrichtung zum Abfräsen von Verkehrsflächen nach dem Oberbegriff des Anspruchs 20.

Derartige Fräsmaschinen werden benötigt, um zur Herstellung eines neuen Straßenbelages zunächst den alten Straßenbelag einer Verkehrsfläche anzutragen.

Bei Straßenfräsarbeiten werden verschiedene Systeme zur automatischen Regelung der Frästiefe der Fräswalze eingesetzt. Allen gemeinsam ist, daß ein konstanter Soll-Wert für die Frästiefe einmalig vorgegeben wird und dieser Wert solange eingehalten wird, bis manuell ein neuer Soll-Wert vorgegeben wird. Dieser Soll-Wert ist somit unabhängig von der Position der Fräsmaschine in der Ebene, so daß Unebenheiten in bestimmten Abschnitten der Verkehrsfläche nicht ausgeglichen werden können. Das Abfräsen einer bestehenden Oberfläche mit einer konstant eingestellten Frästiefe der Fräswalzen führt zu einem Kopierfräsen, da das Profil der alten Oberfläche vermindert um die fest eingestellte Frästiefe auf der neuen Oberfläche abgebildet wird. Zur Verminderung dieser Kopierwirkung wird auf verschiedene Arten die tatsächliche Frästiefe (Ist-Wert) über einen Sensor gemessen und von einem Frästiefenregler mit der gewünschten Frästiefe (Soll-Wert) verglichen. Dieser Vergleich geschieht kontinuierlich und die ermittelte Soll-Wertabweichung wird im Frästiefenregler in ein Steuersignal zur Höhenverstellung der Fräswalze umgewandelt.

Folgende Verfahren zur Messung des Ist-Wertes der Frästiefe werden in Fräsmaschinen eingesetzt:
1. Höhenabtastung mit beliebigem Sensor am Kantenschutz
   Hierbei wird einem Sensor die Änderung des Abstandes zwischen dem das Straßenprofil abtastenden Kantenschutz der Fräsmaschine und einem Fixpunkt am Maschinenrahmen gemessen. Die Abstandsänderung ist das Maß, um das sich der Kantenschutz dem Straßenprofil folgend entsprechend hebt oder senkt, so daß um diesen Betrag die Frästiefe automatisch erhöht bzw. verringert werden kann. Die Länge des Kantenschutzes wird hierbei als Abtastbasis bezeichnet. Längswellen mit einer Wellenlänge kleiner als die Kantenschutzlänge (ca. 1 bis 2 m) werden hierbei ausgeglichen. Trotzdem erfolgt immer noch ein Kopierfräsen des ursprünglichen Istprofils, da der Kantenschutz auf dem bestehenden Profil läuft und Unebenheiten größerer Wellenlänge dennoch in das neue Straßenprofil einkopiert werden.
2. Höhenabtastung mit einem Gleitski oder an einer Meßlatte montierten Meßrädern
   Bei diesem Verfahren gleitet bzw. rollt ein Meßski bzw. Meßrad über die Straßenoberfläche. Der Ski bzw. das Rad ist über einen Schwenkhebel vertikal beweglich an einem Drehwinkelgeber befestigt, der die Änderung des Abstandes zwischen Meßrad bzw. Gleitski und dem Befestigungspunkt des Drehwinkelgebers am Maschinenrahmen mißt. Um diesen Betrag wird die Frästiefe anschließend angehoben oder verringert. Abtastbasis ist hierbei die Länge des Gleitskis bzw. der Meßlatte. Längsunebenheiten mit einer Wellenlänge größer als die Länge des Skis bzw. der Meßlatte werden kopiert, kleinere Längswellen können ausgeglichen werden. Durch Verlängerung der Meßlatte oder des Gleitskis lassen sich auch Längswellen mit einer Wellenlänge im Bereich von 5 bis 10 m ausgleichen.
3. Multiplex-Höhenabtastungen mit mehreren UltraschallSensoren in Reihe
   Bei diesem aus der EP-A-0 547 378 bekannten Verfahren werden auf einer Maschinenseite drei UltraschallSensoren in Längsrichtung der Maschine fest am Maschinenrahmen montiert, d.h. ein Sensor am vorderen Maschinenende, ein Sensor über der Drehachse der Fräswalze und ein Sensor am hinteren Maschinenende. Die Sensoren messen die Abstandsänderung zwischen dem Maschinenrahmen und dem Straßenprofil. Aus diesen Meßwerten wird unter Berücksichtigung der in den Meßwerten des vorderen und hinteren Sensors enthaltenen Längsneigung der Maschine ein Mittelwert berechnet, um dessen Betrag die Frästiefe angehoben oder verringert wird. Durch diese Maßnahme vergrößert sich die Abtastbasis auf die Länge der Fräsmaschine, was einen Ausgleich von Längswellen mit einer Wellenlänge kleiner als die Maschinenlänge ermöglicht. Auch diese Vorgehensweise verbessert die Ebenheit des Straßenprofils, wobei allerdings immer noch ein Kopierfräsen stattfindet, bei dem langwellige Unebenheiten mit einer Wellenlänge über 5 bis 10 m weiterhin auf das neu erstellte Profil übertragen werden.
4. Relatives Abtasten der Höhe gegenüber einer zusätzlich geschaffenen Referenz
4a. Bei diesem Verfahren wird entlang der zu fräsenden Oberfläche ein Nivellierdraht gespannt und eingemessen. Grundlage für eine korrekte Einmessung ist die vorausgegangene Vermessung des vorhandenen Oberflächenprofils. Der Draht wird mittels einer fest am Maschinenrahmen angeordneten Abstandsmesseinrichtung (Drehwinkelgeber, Sonic-Ski u.s.w.) kontinuierlich abgetastet, wobei die Abstandsänderung zwischen dem Maschinenrahmen und dem Draht wiederum ein Maß für die Frästiefenkorrektur der Fräswalze ist. Bei dieser Vorgehensweise wird nicht mehr die Unebenheit der ursprünglichen Straßenoberfläche in die neu erstellte Oberfläche kopiert, sondern eine zum Nivellierdraht parallele Oberfläche. Bei einem korrekt eingemessenen Führungsdraht läßt sich theoretisch dann genau das gewünschte neue Straßenprofil erzielen.
   Bei der Höhenabtastung an einem Nivellierdraht besteht das Problem, daß der Nivellierdraht entsprechend dem zuvor bestimmten Soll-Profil aufgespannt und eingemessen werden muß. Dies erfordert einen hohen Zeitaufwand und ist daher aus Kostengründen nachteilig.
4b. Nivellierung mit einem Laser
   Diese Vorgehensweise beruht darauf, daß ein stationärer Rotationslaser mit seinem Strahl eine künstliche, scheibenförmige Ebene aufspannt. Ein Laserempfänger, der fest auf dem Maschinenrahmen installiert ist, mißt ständig die Entfernungsänderung zwischen dem Maschinenrahmen und der künstlich aufgespannten Ebene. Hierbei muß ebenfalls zuvor eine Vermessung des Straßenprofils erfolgen. Mit diesem Verfahren läßt sich theoretisch eine ebene Fläche ggf. auch eine geneigte Fläche erstellen, allerdings können nicht beliebige Profile erzeugt werden, da der Rotationslaser immer nur eine scheibenförmige Ebene erzeugt.
   Dementsprechend ist auch die Anwendungsmöglichkeit des Lasers beschränkt. Außerdem muß der Laser ebenfalls exakt positioniert und eingerichtet werden, was ebenfalls zeit- und kostenintensiv ist. Ein weiterer Nachteil besteht in der Meßgenauigkeit, die nicht so hoch ist, wie die eines mechanischen Sensors.

Zusammenfassend ist festzustellen, daß bei dem Abtasten der Höhe gegenüber dem Boden nur ein Kopieren des vorhandenen Straßenprofils möglich ist, wobei existierende Längsunebenheiten zwangsläufig übernommen werden. Durch die Verlängerung der Abtastbasis ist zwar ein Ausgleich dieser Längswellen bis zu einem gewissen Grad möglich, jedoch können Wellenlängen über 5 bis 10 m nicht ausgeglichen werden. Gerade diese langwelligen Unebenheiten führen bei Fahrzeugen bei einer bestimmten Fahrgeschwindigkeit zu einem Aufschaukeln. Dies vermindert den Fahrkomfort sowie die Fahrsicherheit. Weitere Nachteile der Längsunebenheiten der Straße bestehen in der zusätzlichen Geräuschbildung und in dem erhöhten Kraftstoffverbrauch.

Die US-A-4473319 beschreibt ein gattungsgemäßes Verfahren zum Abfräsen von Verkehrsflächen mit einer Fräswalze einer Fräsmaschine durch Erfassen der Längswelligkeit der Verkehrsfläche und Erstellen von Profildaten durch Zuordnung der gemessenen Profilwerte zu Positionsdaten einer Positionsbestimmungseinrichtung.

Anschließend werden aus den gemessenen Profilwerten Soll-Profildaten erzeugt, wobei die Soll-Profildaten hinsichtlich der Längswelligkeit der Verkehrsfläche korrigiert sein sollen. Durch Bestimmen der aktuellen Position der Fräsmaschine kann die Frästiefe der Fräswalze in Abhängigkeit von der Differenz zwischen den gemessenen Profilwerten und den Soll-Profildaten geregelt werden.

Nach der US-A-4473319 werden die gemessenen relativen Profilwerte, die die Längswelligkeit repräsentieren sollen, durch Filter geglättet, wobei zunächst die kurzen Wellenlängen herausgefiltert werden. In einem Simulationsprozess kann der gemessene Profilwert so lange erneut gefiltert werden, bis bei einer simulierten Fahrzeugüberfahrt ein bestimmter Fahrkomfortstandard erreicht wird. Es versteht sich, dass das Ergebnis der Simulation nur für ein bestimmtes Fahrzeug und für eine bestimmte Geschwindigkeit zutrifft. Die Glättung kann für verschiedene Feder-Massesysteme und verschiedene Fahrzeuggeschwindigkeiten wiederholt werden. Bei einer Meßmethode gemäß US-A-4473319 kann nicht zwischen einer Kuppe, die im Straßenflächenprofil erhalten bleiben soll, und einer unerwünschten Längswelligkeit der Verkehrsfläche unterschieden werden, da die Messung bezüglich einer imaginären Ebene erfolgt, die unter Umständen auch eine geneigte Fläche im Bereich einer Steigung oder eines Gefälles sein kann.

Aus der US-A-5526002 ist es bekannt, ein Fahrzeug, insbesondere eine Planierraupe, mit einer GPS-Positionsbestimmungseinrichtung zu versehen. Die GPS-Positionsbestimmungseinrichtung kann auch dazu verwendet werden, den dreidimensionalen Geländezustand zu erfassen. Dabei kann der GPS-Empfänger auch auf einem Werkzeug der Planierraupe angeordnet sein. Das eingesetzte GPS-System hat die Aufgabe, den Arbeitsfortschritt bei der Veränderung der Geländestruktur zu dokumentieren und anzuzeigen.

Ausgehend von dem gattungsgemäßen Stand der Technik, liegt der Erfindung die Aufgabe zugrunde, ein Verfahren zum Abfräsen von Verkehrsflächen zu schaffen, das in einfacher Weise eine Korrektur der Längswelligkeit einer Verkehrsfläche ermöglicht.

Zur Lösung dieser Aufgabe dienen die Merkmale des Anspruchs 1.

Das Ist-Profil der Verkehrfläche kann im On-line-Verfahren mit Hilfe einer Profilabtasteinrichtung gemessen werden, wobei die gemessenen Ist-Profildaten entsprechenden Positionsdaten einer relativen oder absoluten Positionsbestimmungseinrichtung zugeordnet werden. Die Soll-Profildaten werden, sofern sie nicht von einem auf der Fräsmaschine installierten Rechner berechnet werden, mit Hilfe von Datenträgern oder per Funk an die Maschinensteuerung übertragen.

Die Höhenkoordinate z wird mit Hilfe der Positionsdaten der absoluten Positionsbestimmungseinrichtung bezogen auf die Profilabtasteinrichtung oder die Fräsmaschine ermittelt. Diese z-Koordinate wird dann mit Hilfe einer Tiefenmesseinrichtung zusätzlich präzisiert, die sowohl an der Profilabtasteinrichtung als auch an der Fräsmaschine angeordnet ist. Dieser z-Koordinatenwert der Ist-Profildaten liefert einen exakten Positionswert im Raum für die Ist-Profildaten. Die z-Koordinaten können kombiniert werden mit absoluten oder relativen Positionsdaten in der Ebene (x, y-Koordinaten) und oder mit einer Wegstreckeninformation über die relativ zu einem Bezugspunkt zurückgelegte Wegstrecke.

Ein wesentlicher Vorteil des erfindungsgemäßen Verfahrens besteht demzufolge auch darin, dass eine aufwendige Positionsbestimmung hinsichtlich der Fräsmaschine entfallen kann, wenn die Zuordnung der Soll-Profildaten, z.B. über eine Wegstreckeninformation, möglich ist.

Die Verwendung eines absoluten Koordinatensystems weist den Vorteil auf, dass die Längswelligkeit eines Straßenprofils gegenüber Geländekonturen, beispielsweise einer Steigung oder eines Gefälles, unterschieden werden kann.

Hinsichtlich der Regelung der Frästiefe bildet der Ist-Wert der eingestellten Frästiefe die Störgröße, der Soll-Wert aus den Soll-Profildaten die Führungsgröße, und das Stellsignal für die Frästiefe der Fräswalze die Regelgröße.

Hinsichtlich der Ist-Profildaten kann ggf. auch auf archivierte frühere Daten zurückgegriffen werden.

Die Soll-Profildaten können Ortsvektoren zur Steuerung der Fräsmaschine, und zwar im einzelnen die Position der Fräsmaschine in der Ebene (x,y,z- oder x, z-Koordinaten), die hinsichtlich der Längswelligkeit korrigierte Frästiefe (z-Koordinate), die Neigung und die Fahrtrichtung der Fräsmaschine enthalten.

Schließlich kann auch die Lenkung und/oder die Querneigung der Fräsmaschine in Abhängigkeit der Soll-Profildaten und der aktuellen Positionsdaten durch die Maschinensteuerung gesteuert werden.

Die aus der Messung des Ist-Profils mit einer Profilabtasteinrichtung gewonnenen Ist-Profildaten enthalten insbesondere die Längswelligkeit der Verkehrsfläche. Insofern kommt es auf eine bestimmte Basislänge der Profilabtasteinrichtung nicht an, da die Welligkeit der Profildaten ohnehin bei der Erstellung der Soll-Profildaten ausgeglichen wird.

Vorzugsweise wird nach der Bearbeitung der Verkehrsfläche erneut das Ist-Profil gemessen und die Ist-Profildaten mit dem zugeordneten Positionsdaten zur Dokumentation gespeichert. Mit Hilfe dieser Dokumentation kann gegenüber dem Auftraggeber nachgewiesen werden, wie exakt das Soll-Profil der Verkehrsfläche eingehalten worden ist.

Zusätzlich zur Frästiefenregelung kann anhand der Maschinenkoordinaten im Raum auch die Lenkungssteuerung der Fräsmaschine erfolgen. Über eine solche Maschinensteuerung könnte die Fräsmaschine ohne Bedienungspersonal auf einer Baustelle ferngesteuert bedient werden.

Eine Weiterbildung des Verfahrens erfolgt durch
- das Aufnehmen des Ist-Profils durch Überfahren eines ersten Teilabschnitts der Verkehrsfläche, dessen Länge größer ist als die größte Länge einer noch auszugleichenden Längswelle.
- das Erzeugen der Soll-Profildaten aus einem Anfangsbasisdatensatz, der die Ist-Profildaten des ersten. Teilabschnitts der Verkehrsfläche enthält,
- das Abfräsen des ersten Teilabschnitts der Verkehrsfläche mit einer Frästiefenregelung auf der Basis der sich aus dem Anfangsbasisdatensatz ergebenden Soll-Profildaten des ersten Teilabschnitts,
- das kontinuierliche Aktualisieren des sich auf eine vorbestimmte Basislänge der Verkehrsfläche beziehenden Basisdatensatzes nach dem Abfräsen des ersten Teilabschnittes entsprechend dem weiteren Arbeitsfortschritt, indem die Ist-Profildaten inkremental aktualisiert werden, und
- das Abfräsen weiterer Teilabschnitte der Verkehrsfläche in Abhängigkeit von kontinuierlich aktualisierter Soll-Profildaten auf der Basis des ständig aktualisierten Basisdatensatzes.

Zu Beginn wird zunächst das Ist-Profil in einem ersten Teilabschnitt der Verkehrfläche aufgenommen. Dieser Teilabschnitt dient als Basislänge für die aufgenommenen Ist-Profildaten die in dem Anfangsbasisdatensatz gespeichert werden. Die in dem Anfangsbasisdatensatz enthaltenen Ist-Profildaten dienen zur Erzeugung der Soll-Profildaten für den ersten Teilabschnitt. Anschließend wird der erste Teilabschnitt abgefräst, wobei die Frästiefenregelung in Abhängigkeit des positionsabhängigen Sollwertes der Soll-Profildaten, die sich auf den ersten Teilabschnitt beziehen, erfolgt.

Nach dem Abfräsen des ersten Teilabschnitts wird das Ist-Profil über den ersten Teilabschnitt hinaus weiterhin kontinuierlich abgetastet, wobei der Basisdatensatz kontinuierlich durch die neu aufgenommenen Ist-Profildaten aktualisiert wird. Der Basisdatensatz bezieht sich dabei auf eine vorbestimmte Basislänge der Verkehrsfläche. Diese Basislänge wandert mit dem Arbeitsfortschritt mit, so daß entsprechend der Aufnahme neuer Ist-Profildaten, die am weitesten zurückliegenden Ist-Profildaten aus dem Basisdatensatz entfernt werden. Das Abfräsen weiterer Teilabschnitte der Verkehrsfläche erfolgt dann in Abhängigkeit von kontinuierlich aktualisierten Soll-Profildaten auf der Basis des ständig aktualisierten Basisdatensatzes.

Vorzugsweise entspricht die Länge des ersten Teilabschnitts der Verkehrsfläche der Basislänge des fortlaufend aktualisierten Basisdatensatzes.

Der Basisdatensatz enthält die Ist-Profildaten eines Teilabschnitts der Verkehrsfläche, deren Länge größer ist als die größte noch auszugleichende Längswelle der Verkehrsfläche.

In der Praxis bedeutet dies, daß der Basisdatensatz beispielsweise die Ist-Profildaten eines Teilabschnitts der Verkehrsfläche von ca. 50 bis 300 m Länge; vorzugsweise von ca. 100 bis 200 m Länge, enthält.

Das Aufnehmen des Ist-Profils der Verkehrsfläche im ersten Teilabschnitt kann in vorteilhafter Weise auch durch die Fräsmaschine erfolgen. Dabei ist die Fräswalze nicht im Eingriff mit der Verkehrsfläche. Am vorderen Maschinenrähmen der Fräsmaschine ist dabei eine Profilabtasteinrichtung sowie eine Positionsbestimmungseinrichtung angeordnet.

Alternativ kann das Aufnehmen des Ist-Profils der Verkehrsfläche im ersten Teilabschnitt mit einer separat verfahrbaren Profilabtasteinrichtung erfolgen.

Nach dem ersten Teilabschnitt erfolgt das kontinuierliche Aufnehmen des Ist-Profils der Verkehrsfläche mit einer an der Fräsmaschine im vorderen Bereich angeordneten Profilabtasteinrichtung.

Die durch den Basisdatensatz erfaßte Basislänge der Verkehrsfläche für die Erzeugung der Soll-Profildaten kann während des Arbeitsfortschritts veränderbar sein. Auf diese Weise kann während des Fräsprozesses auf Besonderheiten der Geländestruktur Rücksicht genommen werden.

Die separate Profilabtasteinrichtung kann mit einem vorwählbaren Abstand zur Fräsmaschine das Ist-Profil vor der Fräsmaschine abtasten. Die kontinuierlich erzeugten Soll-Profildaten werden dabei aus einem Basisdatensatz erzeugt, der sich z .T, auf einen relativ zur Fräsmaschine vorausliegenden Teilabschnitt der Verkehrsfläche und z.T. auf einen von der Fräsmaschine bereits überfahrenen Teilabschnitt bezieht. In diesem Fall muß demzufolge stets eine separate Profilabtasteinrichtung relativ zu der Fräsmaschine vorausfahren. Dieses Verfahren hat den Vorteil, daß die Basislänge, auf den sich der Basisdatensatz bezieht, stets einen vorausliegenden Teilabschnitt der Verkehrsfläche berücksichtigt während bei der On-line-Ist-Profildatenerfassung an der Fräsmaschine die Basislänge im wesentlichen rückschauend, d.h. auf einen bereits überfahrenen Teilabschnitt der Verkehrsfläche bezieht.

Weitere vorteilhafte Merkmale sind den Unteransprüchen zu entnehmen.

Im folgenden werden unter Bezugnahme auf die Zeichnungen Ausführungsbeispiele der Erfindung näher erläutert.

Es zeigen:
- Fig. 1: das erfindungsgemäße Verfahren zum Abfräsen von Verkehrsflächen,
- Fig. 2: die Regelung der Frästiefe während des Fräsprozesses,
- Fig. 3: die Glättung der Längswelligkeit der Verkehrsfläche mit Hilfe des erfindungsgemäßen Fräsverfahrens, und
- Fig. 4: eine schematische Darstellung der erfindungsgemäßen Vorrichtung zum Abfräsen von Verkehrsflächen.

Das Verfahren zum Abfräsen von Verkehrsflächen 2 ist in Fig. 1 näher erläutert. Grundsätzlich besteht das Verfahren aus drei Prozeßschritten, nämlich zunächst die Ist-Profilaufnahme mit der Erstellung der Ist-Profildaten, dann die Erstellung eines gewünschten Soll-Profils und schließlich der Fräsprozeß. Im Anschluß an den Fräsprozeß kann eine erneute Ist-Profilaufnahme zur Dokumentation des Fräsergebnisses erfolgen.

Die Ist-Profilaufnahme kann vorab erfolgen, wobei eine Profilabtasteinrichtung 8 die später zu bearbeitende Verkehrsfläche 2 abfährt und dabei das Ist-Profil der Verkehrsfläche 2 zumindest zweidimensional erfaßt. Zweckmäßig ist dabei die Verwendung einer absoluten Positionsbestimmungseinrichtung 16a, 16c, mit deren Hilfe das Ist-Profil mit hoher Genauigkeit erstellt werden kann. Die Profilabtasteinrichtung 8 ist mit einer relativen Tiefenmesseinrichtung versehen, so daß die Tiefenwerte (z-Koordinate) der absoluten Positionsbestimmungseinrichtung 16a,16b durch die relativen Tiefenwerte der Profilabtasteinrichtung 8 korrigiert werden können. Es werden somit zumindest zweidimensionale Ist-Profildaten durch Zuordnen der gemessenen Tiefenwerte zu Positionsdaten der relativen oder absoluten Positionsbestimmungseinrichtung 16a,16b erstellt.

Vor Beginn des Fräsprozesses werden dann aus den vorhandenen Ist-Profildaten rechnerisch mathematisch-geometrisch oder graphisch am Bildschirm ggf. mit Interventionsmöglichkeiten durch eine Bedienungsperson Soll-Profildaten erstellt, die einerseits von einer vorgegebenen Frästiefe und andererseits von Tiefenkorrekturwerten hinsichtlich der Längswelligkeit der Verkehrsfläche 2 abhängig sind. Die Ist-Profildaten werden somit hinsichtlich der Tiefenwerte geglättet, wodurch auch eine langwellige Längswelligkeit der Verkehrsfläche 2 auskorrigierbar ist. Dabei können die erstellten Soll-Profildaten rein rechnerisch geglättet sein oder auch überwacht, wobei eine Bedienungsperson z.B. bei dem Beginn von Gefällstrecken über eine Korrektur des Tiefenwertes entscheidet.

Der Fräsprozeß besteht nun darin, zunächst die aktuelle Position der Fräsmaschine zumindest hinsichtlich der Wegkoordinate zu bestimmen. Dies erfolgt beispielsweise mit einer Positionsbestimmungseinrichtung 16b, die an dem Maschinenrahmen 12 der Fräsmaschine 6 angeordnet ist.

Die Positionsermittlung für die Position der Fräsmaschine 6 kann prinzipiell über drei Verfahren erfolgen:
a) bei der absoluten Positionsbestimmung werden die Maschinenkoordinaten in allen drei Raumkoordinaten (x,y,z) absolut gemessen. Dies kann z.B. mit gestützten GPS-System oder mit Laser-Tracking-Stationen mit automatischer Zielverfolgung (Totalstationen) erfolgen.
   Bei dem GPS-System erfolgt die Positionsbestimmung mit Hilfe von Satelliten, wobei zur Positionsbestimmung die Laufzeitunterschiede von Signalen zwischen unterschiedlich positionierten Satelliten und dem Gegenstand verwendet werden. Höhere Genauigkeiten werden mittels des DGPS-Systems erreicht (Differential-GPS), bei dem zusätzlich zu dem mit der Fräsmaschine 6 bewegten GPS-Empfänger 16b ein stationärer GPS-Empfänger 16c im näheren Umfeld aufgestellt wird. Durch die Differenzbildung der Signale beider GPS-Empfänger erhält man eine höhere Genauigkeit. Zur Erzielung noch höherer Genauigkeiten kann die Positionsinformation zusätzlich über Kreiselkompaß, Wegimpuls und Lenkinformationen korrigiert werden (gestütztes DGPS-System).
b) Bei Verwendung einer oder mehrerer automatischer Totalstationen wird die Maschine mit.einem Reflektor, nämlich einem aktiven oder passiven Prisma, ausgerüstet, das einen von einer Sender/Empfangseinheit ausgesandten Laserstrahl zu derselben zurückreflektiert. Aus der Laufzeit und/oder der Phasenlage des Signals und den Empfangswinkeln kann die Position der Maschine errechnet werden.
c) Den Ist-Profildaten wird zusätzlich eine Wegstreckeninformation hinzugefügt. Die Positionsbestimmung der Fräsmaschine 6 kann dann allein aufgrund der zurückgelegten Wegstrecke den Ist- bzw. Soll-Profildaten zugeordnet werden.

Zur weiteren Erhöhung der Genauigkeit kann zusätzlich die relative Höhenkoordinate zwischen den Fahrwerken einer Fräsmaschine 6 oder einer Profilabtasteinrichtung 8 gemessen werden, wobei dieser relative z-Wert zur Korrektur der absoluten z-Koordinate verwendet wird.

Es ist demzufolge nicht zwingend erforderlich, daß die Positionsbestimmungseinrichtung 16b der Fräsmaschine 6 wiederum absolute Positionsdaten erzeugt.

Die Maschinensteuerung 10 kann mit Hilfe der Positionsbestimmungseinrichtung 16b unmittelbar die Frästiefe der Fräswalze 4 in Abhängigkeit von den aktuellen Positionsdaten der Fräsmaschine 6 und von der Differenz des Ist-Wertes und das aus den Soll-Profildaten resultierenden Soll-Wert für die Frästiefe regeln.

Fig. 2 erläutert die Bildung der Führungsgröße z-Soll für den Regelkreis der Frästiefensteuerung. Hierzu wird zunächst mit Hilfe der Positionsbestimmungseinrichtung 16b die absolute Maschinenposition in der Ebene bzw. auf der Geraden bestimmt. Gleichzeitig wird die aktuell eingestellte Frästiefe z-Ist als relativer Abstandswert des Maschinenrahmens 12 zur abgetragenen Verkehrsfläche 3 festgestellt, so daß dann die aktuellen Positionsdaten mit dem aktuellen Frästiefen-Ist-Wert vorliegen. Durch Vergleich mit den Soll-Profildaten läßt sich in Abhängigkeit von der Maschinenposition der Soll-Wert z-Soll für die Frästiefe den Soll-Profildaten entnehmen. Die Differenz des Wertes z-Soll minus z-Ist stellt die Regelabweichung dar, wodurch ein Höhenverstellungssignal für die Fahrwerke 14,15 erzeugt wird, so daß eine Regelung des Soll-Wertes der Frästiefe erfolgt.

Fig. 3 zeigt die Fräsmaschine 6, deren vorderes Fahrwerk auf der noch unbearbeiteten Verkehrsfläche 2 aufliegt, während das hintere Fahrwerk 15 bereits auf der abgearbeiteten verkehrsfläche 3 aufliegt. Selbstverständlich können zur Frästiefeneinstellung für die Fräswalze 4 auch beide Fahrwerke 14,15 verstellt werden. Aufwendiger ist dagegen, eine Höhenverstellung der Fräswalze 4 selbst vorzusehen.

Wie aus Fig. 3 ersichtlich ist, weist die alte Verkehrsfläche 2 eine erhebliche Längswelligkeit auf, die mit Hilfe der Frästiefenregelung der Maschinensteuerung 10 eliminiert werden kann. Die abgetragene Verkehrsfläche 3 kann mit einer Genauigkeit im Millimeterbereich hergestellt werden.

Die Profilabtasteinrichtung 8 fährt zur Erstellung der Ist-Profildaten vor der Fräsmaschine 6 über die zu erneuernde Verkehrsfläche 2. Die gleiche Profilabtasteinrichtung 8 kann, wie auf der rechten Seite der Fig. 3 ersichtlich ist, auch über die abgetragene Verkehrsfläche 3 fahren, um eine erneute Ist-Profildatenerfassung zwecks Dokumentation zu ermöglichen.

Fig. 4 zeigt die Fräsmaschine mit einer absoluten Positionsbestimmungseinrichtung 16b,16c (Differential-GPS).

Diese besteht aus einem stationären Global Positioning System (GPS) 16c, das an geeigneter Stelle neben der zu bearbeitenden Verkehrsfläche 2 installiert wird und auch für die Profilabtasteinrichtung 8 benötigt wird.

Die Fräsmaschine 6 weist ein weiteres am Maschinenrahmen 12 angeordnetes GPS-System 16b auf.

Aus der Differenz der Daten des stationären GPS-Systems 16c und des mobilen GPS-Systems 16b läßt sich die IstPosition der Fräsmaschine 16a bzw. der Profilabtasteinrichtung 8 in Absolutwerten in x-, y- und z-Koordinaten bestimmen. Die Meßwerte der Positionsbestimmungseinrichtung 16b,16c werden der Maschinensteuerung 10 zugeführt und können dort mit Hilfe eines Monitors 20 angezeigt werden.

Die Soll-Profildaten werden beispielsweise, wie in Fig. 4, extern an einen Rechner 22 erstellt und dann mit Hilfe eines Datenträger-Lesegerätes 24 der Maschinensteuerung 10 zugeführt.

Dabei kann alternativ auch vorgesehen sein, die Soll-Profildaten per Funk an die Maschinensteuerung 10 zu übertragen.

Eine weitere Möglichkeit besteht darin, die Soll-Profildaten mit Hilfe eines Rechners der Maschinensteuerung 10 zu erstellen.

## Patentansprüche

1. Verfahren zum Abfräsen von Verkehrsflächen (2) mit einer Fräswalze (4) einer Fräsmaschine (6) durch
- Erfassen der Längswelligkeit der Verkehrsfläche (2) durch Messung des Ist-Profils mit einer fahrbaren Profilabtasteinrichtung (8) unter Verwendung der Höhenkoordinate der Positionsdaten einer Positionsbestimmungseinrichtung (16a, 16c), wobei die Höhenkoordinate der Positionsdaten der Positionsbestimmungseinrichtung (16a, 16c) mit Hilfe einer Tiefenmesseinrichtung durch relative Tiefenmesswerte zwischen der Positionsbestimmungseinrichtung (16a, 16c) und der Verkehrsfläche (2) zur Erstellung zumindest zweidimensionaler Ist-Profildaten korrigiert wird,
- Erstellen der Ist-Profildaten durch Zuordnen der gemessenen Höhenkoordinate der Positionsdaten zu Lagepositionsdaten der Positionsbestimmungseinrichtung (16a, 16c) in der Ebene,
- Erzeugen von Soll-Profildaten aus den gemessenen Ist-Profildaten, wobei die Soll-Profildaten hinsichtlich der Längswelligkeit der Verkehrsflächen korrigiert sind,
- Bestimmen der aktuellen Lageposition der Fräsmaschine (6), und
- Regeln der Frästiefe der Fräswalze (4) in Abhängigkeit von der Differenz zwischen den gemessenen Ist-Profildaten und den Soll-Profildaten,
**gekennzeichnet dadurch,**
- **dass** die Höhenkoordinate der Ist-Profildaten sowie die Lagepositionsdaten der Positionsbestimmungseinrichtung (16a, 16c) in einem absoluten Koordinatensystem bestimmt wird,
- die Soll-Profildaten im gleichen absoluten Koordinatensystem ermittelt werden.

2. Verfahren nach Anspruch 1, **dadurch gekennzeichnet, dass** die Fräsmaschine lenkbar ist, wobei die Lenkung und/oder die Querneigung der höhenverstellbaren Fräsmaschine (6) in Abhängigkeit der Soll-Profildaten und der aktuellen Positionsdaten gesteuert wird.

3. Verfahren nach Anspruch 1 oder 2, **gekennzeichnet durch** das Messen des Ist-Profils der Verkehrsfläche (2) im Online-Verfahren mit Hilfe einer der Fräsmaschine (6) vorausfahrenden Profilabtasteinrichtung (8).

4. Verfahren nach einem der Ansprüche 1 bis 3, **dadurch gekennzeichnet, dass** nach der Bearbeitung der Verkehrsfläche (2) erneut das Ist-Profil gemessen wird und die Ist-Profildaten gemeinsam mit den zugeordneten Positionsdaten zur Dokumentation gespeichert werden.

5. Verfahren nach einem der Ansprüche 1 bis 4, **dadurch gekennzeichnet, dass** die Position der Fräsmaschine in Form von Maschinenkoordinaten im Raum (x, y, z) oder in der Ebene (x, y) mittels einer Laser-Tracking-Station mit automatischer Zielverfolgung ermittelt werden.

6. Verfahren nach einem der Ansprüche 1 bis 4, **dadurch gekennzeichnet, dass** die Position der Fräsmaschine in Form von Maschinenkoordinaten im Raum (x, y, z) oder in der Ebene (x, y) mittels eines gestützten DGPS-Systems ermittelt werden.

7. Verfahren nach einem der Ansprüche 1 bis 6, **dadurch gekennzeichnet, dass** die Maschinensteuerung (10) die Verkehrsfläche, einen Führungsdraht oder eine künstliche, mit Laserlicht aufgespannte Ebene als Referenzebene für die Frästiefenregelung verwendet.

8. Verfahren nach einem der Ansprüche 1 bis 7, **dadurch gekennzeichnet, dass** die Soll-Profildaten mit Hilfe von Datenträgern oder per Funk an die Maschinensteuern (10) übertagen werden.

9. Verfahren nach Anspruch 1, **gekennzeichnet durch**
- das Aufnehmen des Ist-Profils **durch** Überfahren eines ersten Teilabschnitts der Verkehrsfläche (2), dessen Länge größer ist als die größte Länge einer noch auszugleichenden Längswelle der Verkehrsfläche (2),
- das Erzeugen der Soll-Profildaten aus einem Anfangsbasisdatensatz, der die Ist-Profildaten des ersten Teilabschnitts der Verkehrsfläche (2) enthält,
- das Abfräsen des ersten Teilabschnitts der Verkehrsfläche (2) mit einer Frästiefenregelung auf der Basis der sich aus dem Anfangsbasisdatensatz ergebenden Soll-Profildaten des ersten Teilabschnitts,
- das kontinuierliche Aktualisieren des sich auf eine vorbestimmte Basislänge der Verkehrsfläche (2) beziehenden Basisdatensatzes nach dem Abfräsen des ersten Teilabschnittes entsprechend dem weiteren Arbeitsfortschritt, indem die Ist-Profildaten inkremental aktualisiert werden, und
- das Abfragen weitere Teilabschnitte der Verkehrsfläche (2) in Abhängigkeit von kontinuierlich aktualisierten Soll-Profildaten auf der Basis des ständig aktualisierten Basisdatensatzes.

10. Verfahren nach Anspruch 9, **dadurch gekennzeichnet, dass** der Basisdatensatz die Ist-Profildaten eines Teilabschnitts von ca. 50 bis 300 m, vorzugsweise von ca. 100 bis 200 m Länge enthält.

11. Verfahren nach einem der Ansprüche 9 bis 10, **gekennzeichnet durch** das Aufnehmen des Ist-Profils der Verkehrsfläche (2) im ersten Teilabschnitt mit einer separaten Profilabtasteinrichtung (8).

12. Verfahren nach einem der Ansprüche 9 bis 10, **gekennzeichnet durch** das Aufnehmen des Ist-Profils der Verkehrsfläche (2) im ersten Teilabschnitt **durch** die Fräsmaschine (6) ohne Eingriff der Fräswalze (4).

13. Verfahren nach Anspruch 12, **gekennzeichnet durch** das kontinuierliche Aufnehmen des Ist-Profils der Verkehrsfläche (2) nach dem ersten Teilabschnitt mit einer an der Fräsmaschine (6) im vorderen Bereich angeordneten Profilabtasteinrichtung (8).

14. Verfahren nach einem der Ansprüche 9 bis 13, **dadurch gekennzeichnet, dass** die durch den Basisdatensatz erfasste Basislänge der Verkehrsfläche (2) für die Berechnung der Soll-Profildaten während des Arbeitsfortschritts veränderbar ist.

15. Verfahren nach Anspruch 11, **dadurch gekennzeichnet, dass** die separat verfahrbare Profilabtasteinrichtung (8) mit einem vorwählbaren Abstand zur Fräsmaschine (6) das Ist-Profil vor der Fräsmaschine abtastet und dass die kontinuierlich erzeugten Soll-Profildaten aus einem Basisdatensatz erzeugt werden, der sich zum Teil auf einen relativ zur Fräsmaschine (6) vorausliegenden Teilabschnitt der Verkehrsfläche und zum Teil auf einen von der Fräsmaschine (6) bereits überfahrenen Teilabschnitt bezieht.

## Claims

1. A process for milling-off traffic areas (2) using a milling roller (4) of a milling machine (6), comprising the following steps:
- surveying the longitudinal waviness of the traffic area (2) by measuring the actual profile with a mobile profile-scanning means (8) using the height coordinate of the position data of a position-determining means (16a,16c), wherein the height coordinate of the position data of the position-determining means (16a,16c) is corrected with the aid of a depth-measuring means using relative depth measurement values between the position-determining means (16a,16c) and the traffic area (2) for generating at least two-dimensional actual profile data,
- producing the actual profile data by assigning the measured height coordinate of the position data to site position data of the position-determining means (16a,16c) in the plane,
- generating desired profile data out of the measured actual profile data, wherein the desired profile data are corrected in terms of the longitudinal waviness of the traffic areas,
- determining the current site position of the milling machine (6), and
- controlling the milling depth of the milling roller (4) in dependence on the difference between the measured actual profile data and the desired profile data,
**characterized in that**
- the height coordinate of the actual profile data as well as the site position data of the position-determining means (16a,16c) are determined in an absolute coordinate system,
- the desired profile data are determined in the same absolute coordinate system.

2. The process according to claim 1, **characterized in that** the milling machine is steerable, wherein the steering mechanism and/or the transverse inclination of the height-adjustable milling machine (6) are controlled in dependence on the desired profile data and the current position data.

3. The process according to claim 1 or 2, **characterized by** on-line measurement of the actual profile of the traffic area (2) with the aid of a profile-scanning means (8) driving ahead of the milling machine (6).

4. The process according to one of claims 1 to 3, **characterized in that** after processing of the traffic area (2) the actual profile is measured again and the actual profile data, together with the associated position data, are stored for documentation purposes.

5. The process according to one of claims 1 to 4, **characterized in that** the position of the milling machine is determined in the form of machine coordinates in the space (x,y,z) or in the plane (x,y) by a laser tracking station with automatic target-tracking mechanism.

6. The process according to one of claims 1 to 4, **characterized in that** the position of the milling machine is determined in the form of machine coordinates in the space (x,y,z) or in the plane (x,y) by a supported DGPS system.

7. The process according to one of claims 1 to 6, **characterized in that** the machine control unit (10) uses the traffic area, a guiding wire or an artificial plane set by laser light as a reference plane for the milling depth control.

8. The process according to one of claims 1 to 7, **characterized in that** the desired profile data are transmitted to the machine control unit (10) with the aid of data carriers or by radio.

9. The process according to claim 1, **characterized by**
- surveying the actual profile by traveling over a first section of the traffic area (2), wherein the length of said profile is larger than the maximum length of a longitudinal wave yet to be evened out of the traffic area (2),
- generating the desired profile data from an initial basic data set containing the actual profile data of the first section of the traffic area (2),
- milling off the first section of the traffic area (2) using a milling depth control on the basis of the desired profile data of the first section resulting from the initial basis data set,
- continuously updating the basic data set relating to a predetermined basic length of the traffic area (2) after milling off the first section in accordance with the further progress of work by incrementally updating the actual profile data, and
- milling off further sections of the traffic area (2) in dependence on continuously updated desired profile data on the basis of the continuously updated basic data set.

10. The process according to claim 9, **characterized in that** the basic data set contains the actual profile data of a section approximately 50 to 300 m, preferably approximately 100 to 200 m long.

11. The process according to one of claims 9 to 10, **characterized by** surveying the actual profile of the traffic area (2) in the first section with the aid of a separate profile-scanning means (8).

12. The process according to one of claims 9 to 10, **characterized by** surveying the actual profile of the traffic area (2) in the first section with the aid of the milling machine (6) without intervention of the milling roller (4).

13. The process according to claim 12, **characterized by** continuously surveying the actual profile of the traffic area (2) behind the first section with the aid of a profile-scanning means (8) arranged in the front area of the milling machine (6).

14. The process according to one of claims 9 to 13, **characterized in that** the basic length of the traffic area (2) covered by the basic data set can be changed for the purpose of calculating the desired profile data as work progresses.

15. The process according to claim 11, **characterized in that** the separately movable profile-scanning means (8) scans the actual profile in front of the milling machine at a preselectable distance to the milling machine (6), and that the continuously generated desired profile data are generated out of a basic data set which relates partly to a section of the traffic area lying ahead relative to the milling machine (6) and partly to a section already traveled over by the milling machine (6).

## Revendications

1. Procédé pour fraiser des surfaces de circulation routière (2) avec une fraise (4) d'une fraiseuse (6), lequel procédé consiste à :
- saisir l'ondulation longitudinale de la surface de circulation routière (2) en mesurant le profil réel avec un dispositif d'analyse de profil (8) déplaçable, en utilisant la coordonnée de hauteur des données de position d'un dispositif de détermination de position (16a, 16c), la coordonnée de hauteur des données de position du dispositif de détermination de position (16a, 16c) étant corrigée à l'aide d'un dispositif de mesure de profondeur par des valeurs de mesure de profondeur relatives entre le dispositif de détermination de position (16a, 16c) et la surface de circulation routière (2) pour élaborer des données de profil réel dans au moins deux dimensions,
- établir les données de profil réel en associant la coordonnée de hauteur mesurée des données de position à des données de position du dispositif de détermination de position (16a, 16c) dans le plan,
- générer des données de profil de consigne à partir des données de profil réel mesurées, les données de profil de consigne étant corrigées quant à l'ondulation longitudinale des surfaces de circulation routière,
- déterminer la position actuelle de la fraiseuse (6), et
- régler la profondeur de fraisage de la fraise (4) en fonction de la différence entre les données de profil réel mesurées et les données de profil de consigne,
**caractérisé en ce que**
la coordonnée de hauteur des données de profil réel ainsi que les données de position du dispositif de détermination de position (16a, 16c) sont déterminées dans un système de coordonnées absolu,
les données de profil de consigne sont déterminées dans le même système de coordonnées absolu.

2. Procédé selon la revendication 1, **caractérisé en ce que** la fraiseuse est orientable, l'orientation et/ou l'inclinaison transversale de la fraiseuse réglable en hauteur (6) étant commandées en fonction des données de profil de consigne et des données de position actuelles.

3. Procédé selon la revendication 1 ou 2, **caractérisé par** la mesure du profil réel de la surface de circulation routière (2) dans un procédé en ligne à l'aide d'un dispositif d'analyse de profil (8) se déplaçant en avant de la fraiseuse (6).

4. Procédé selon l'une des revendications 1 à 3, **caractérisé en ce que**, après le traitement de la surface de circulation routière (2), le profil réel est de nouveau mesuré et les données de profil réel sont mémorisées conjointement avec les données de position associées pour la documentation.

5. Procédé selon l'une des revendications 1 à 4, **caractérisé en ce que** la position de la fraiseuse est déterminée sous la forme de coordonnées d'engin dans l'espace (x, y, z) ou dans le plan (x, y) au moyen d'une station de poursuite automatique à laser.

6. Procédé selon l'une des revendications 1 à 4, **caractérisé en ce que** la position de la fraiseuse est déterminée sous la forme de coordonnées d'engin dans l'espace (x, y, z) ou dans le plan (x, y) au moyen d'un système DGPS assisté.

7. Procédé selon l'une des revendications 1 à 6, **caractérisé en ce que** la commande d'engin (10) utilise la surface de circulation routière, un fil conducteur ou un plan artificiel déployé avec lumière laser comme plan de référence pour la régulation de la profondeur de fraisage.

8. Procédé selon l'une des revendications 1 à 7, **caractérisé en ce que** les données de profil de consigne sont transmises à l'aide de transmetteurs de données ou par ondes radioélectriques aux commandes d'engin (10).

9. Procédé selon la revendication 1, **caractérisé par**
- l'enregistrement du profil réel en parcourant une première portion de la surface de circulation routière (2) dont la longueur est supérieure à la plus grande longueur d'une ondulation longitudinale de la surface de circulation routière (2) qui reste à compenser,
- la génération des données de profil de consigne à partir d'un ensemble initial de données de base qui contient les données de profil réel de la première portion de la surface de circulation routière (2),
- le fraisage de la première portion de la surface de circulation routière (2) avec une régulation de la profondeur de fraisage en se fondant sur les données de profil de consigne, générées à partir de l'ensemble initial de données de base, de la première portion,
- l'actualisation en continu de l'ensemble de données de base se rapportant à une longueur de base prédéterminée de la surface de circulation routière (2) après le fraisage de la première portion conformément à l'avancement du travail restant en actualisant par pas les données de profil réel, et
- l'interrogation d'autres portions de la surface de circulation routière (2) en fonction de données de profil de consigne actualisées en continu en se fondant sur l'ensemble de données de base actualisé en permanence.

10. Procédé selon la revendication 9, **caractérisé en ce que** l'ensemble de données de base contient les données de profil réel d'une portion d'environ 50 à 300 mètres, de préférence d'environ 100 à 200 m de longueur.

11. Procédé selon l'une des revendications 9 à 10, **caractérisé par** l'enregistrement du profil réel de la surface de circulation routière (2) dans la première portion avec un dispositif d'analyse de profil (8) séparé.

12. Procédé selon l'une des revendications 9 à 10, **caractérisé par** l'enregistrement du profil réel de la surface de circulation routière (2) dans la première portion par la fraiseuse (6) sans engagement de la fraise (4).

13. Procédé selon la revendication 12, **caractérisé par** l'enregistrement en continu du profil réel de la surface de circulation routière (2) après la première portion avec un dispositif d'analyse de profil (8) placé dans la région en avant de la fraiseuse (6).

14. Procédé selon l'une des revendications 9 à 13, **caractérisé en ce que** la longueur de base, saisie par l'ensemble de données de base, de la surface de circulation routière (2) peut être modifiée pour le calcul des données de profil de consigne pendant la poursuite du travail.

15. Procédé selon la revendication 11, **caractérisé en ce que** le dispositif d'analyse de profil (8), déplaçable séparément, analyse le profil réel en avant de la fraiseuse à une distance présélectionnable de la fraiseuse (6) et **en ce que** les données de profil de consigne générées en continu sont générées à partir d'un ensemble de données de base qui se rapporte en partie à une portion, en avant de la fraiseuse (6), de la surface de circulation routière et en partie à une portion déjà parcourue par la fraiseuse (6).
